# EUROPÄISCHE PATENTSCHRIFT

(11) **EP 0 939 959 B1**
(45) Veröffentlichungstag und Bekanntmachung des Hinweises auf die Patenterteilung: **26.11.2003**
(21) Anmeldenummer: 98952512.6
(22) Anmeldetag: 27.08.1998
(51) Int. Cl.: H01B 7/00

(54) **ELEKTRISCH LEITENDES KABEL**
ELECTRO-CONDUCTIVE CABLE
CABLE ELECTROCONDUCTEUR

(30) Priorität: 24.09.1997 DE 19742092
(43) Veröffentlichungstag der Anmeldung: 08.09.1999
(73) Patentinhaber: ROBERT BOSCH GMBH, 70442 Stuttgart (DE)
(72) Erfinder: GEGUSCH-BRUNNER, Hans, D-76275 Ettlingen (DE); AUPPERLE, Bernd, D-71711 Steinheim (DE); SCHENK, Joachim, D-71282 Hemmingen (DE)
(86) Internationale Anmeldenummer: DE9802520
(87) Internationale Veröffentlichungsnummer: WO99016085

(56) Entgegenhaltungen:
- GB-A- 2 275 373
- US-A- 3 836 415

## Beschreibung

Die Erfindung betrifft ein elektrisch leitendes Kabel zur Verbindung von Verbrauchern und einer Spannungsversorgungseinrichtung, insbesondere im Zusammenhang mit einem Fahrzeugbordnetz, nach der Gattung des Hauptanspruchs.

### Stand der Technik

Die Verbindung von Verbrauchern in einem Spannungsversorgungssystem, beispielsweise in einem Fahrzeugbordnetz mit der Spannungsversorgung, beispielsweise der Batterie oder mit einem Stecker, der seinerseits mit der Batterie in Verbindung steht, erfolgt heute üblicherweise über Kabelbäume. Solche Kabelbäume umfassen eine Vielzahl von elektrischen Leitungen die parallel zueinander liegen und gemeinsam an den Stecker oder die Batterie oder einem Generator angeschlossen sind, wobei jeweils auf der anderen Seite der Leitung eine einzige Last bzw. ein einziger elektrischer Verbraucher angeschlossen wird. Die Kabelbäume enthalten dabei üblicherweise Leitungen mit unterschiedlichem Querschnitt, wobei der Querschnitt jeweils an die Leistungsaufnahme des Verbrauchers angepaßt ist, so daß Hochstromverbraucher über Leitungen mit großem Querschnitt versorgt werden, während Verbraucher mit geringer Leistungsaufnahme über dünnere Kabel versorgt werden. Während des üblichen Betriebes des Spannungsversorgungssystems, beispielsweise des Fahrzeugbordnetzes, ist nur ein geringer Teil der Verbraucher eingeschaltet, so daß die meisten der Leitungen überhaupt keinen Strom führen. Diese stromlosen Kabel sollen durch den Einsatz des erfindungsgemäßen elektrisch leitenden Kabels vermieden werden.

### Vorteile der Erfindung

Das erfindungsgemäße elektrisch leitende Kabel mit den Merkmalen des Anspruchs 1 hat den Vorteil, daß eine maximale Ausnutzung des Kabels möglich ist, da nur minimale Leitungsabschnitte stromlos sind. Dabei ist es weiterhin vorteilhaft, daß eine Verringerung der Leitungsverluste erzielbar ist, da der maximale Kabelquerschnitt auch für kleine Ströme zur Verfügung steht. Weiterhin ist vorteilhaft, daß keine Isolation von Einzeladern des Kabelbaumes erforderlich ist, so daß eine Einsparung an Material, beispielsweise Kupfer möglich ist, da die Auslegung des Querschnittes optimiert werden kann und insgesamt geringer ist als bei Einzelkabeln. Infolge des geringeren Querschnitts ist ein flexiblerer Einbau möglich und es ist in vorteilhafter Weise eine Einsparung von Kontakten, beispielsweise bei der Absicherung gegenüber Kurzschlüssen möglich.

Durch die Einsparung der Isolation für Einzelkabel sowie die Materialeinsparung läßt sich in vorteilhafter Weise eine Gewichtsreduzierung realisieren.

Erzielt werden diese Vorteile, indem die Ausgestaltung des Kabels so erfolgt, daß auf der Anschlußseite, die mit der Spannungsversorgung bzw. mit einem Stecker, der zur Spannungsversorgung führt, verbunden ist, der größte Kabelquerschnitt auftritt. Dieser Kabelquerschnitt erstreckt sich über einen ersten Bereich, an dessen Ende die ersten Verzweigungen auftreten. Im nächsten Abschnitt weist das Kabel einen geringeren Querschnitt auf und im übernächsten Abschnitt, nach weiteren Verzweigungen wird der Querschnitt des Kabels weiter reduziert. An den Verzweigungsstellen befinden sich jeweils überlastgeschützte Schaltmittel, beispielsweise Halbleiter, die die am Ende der abzweigenden Einzelader befindlichen Lasten schalten und/oder steuern. Diese Halbleiter werden vorteilhafterweise als Highsideschalter ausgelegt, wodurch eine direkte Montage der Halbleiter auf dem Leitermaterial, also beispielsweise dem Kupfer möglich wird, so daß dieses zusätzlich als Kühlkörper genutzt werden kann.

Weitere Vorteile der Erfindung bestehen in einer hohen Flexibilität bei gleichzeitigem Einsatz eines Datenbusses. Dabei ist eine individuelle Erweiterbarkeit des Kabels denkbar. Eine Diagnose des Kabelbaumes kann in vorteilhafter Weise realisiert werden. Durch die halbleitergeschalteten Kabelzweige können Sicherungen entfallen, falls sie durch intelligente Endstufen ersetzt werden. Es besteht eine Abschaltmöglichkeit von Teilzweigen, beispielsweise bei Generatorüberlastung u. ä.. Damit kann in vorteilhafter Weise ein Teil des Bordnetzes direkt abgekoppelt werden, falls Probleme mit der Energieversorgung dies erforderlich machen. Ein weiterer Vorteil der Erfindung ergibt sich aus der Kabelastsicherung durch Minimalquerschnitt sowie die generell mögliche Einsparung von Sicherungen.

Vorteilhafterweise sind verschiedene Konfigurationen von Kabelbäumen, Kabelbereichen, Kabelstämmen, Kabelästen und Einzeladern möglich.

### Zeichnung

Zwei Ausführungsbeispiele der Erfindung sind in den Figuren 2 und 3 der Zeichnung dargestellt und werden in der nachfolgenden Beschreibung näher erläutert. Figur 1 zeigt einen herkömmlichen Kabelbaum.

### Beschreibung

In Figur 1 ist ein herkömmlicher Kabelbaum 10 dargestellt, der aus vier Teilbereichen A, B, C, E besteht und an einen Sammelstecker 11 angeschlossen ist, der über eine Verbindung 12 mit einer Spannungsversorgungseinheit 13, beispielsweise einer Batterie eines Kraftfahrzeuges oder eines Generators in Verbindung steht.

Der Kabelbaum 10 besteht im Beispiel nach Figur 1 aus 9 Einzelleitungen 10a, b, ... i, die gegebenenfalls unterschiedliche Querschnitte aufweisen. Diese Leitungen oder Einzeladern sind parallel geführt und führen zu zentral gesteuerten Lasten 1 bis 8. Von den Lasten sind teilweise zwei zusammengefaßt, nämlich 1 und 2, 3 und 4, sowie 6 und 7. 8 ist eine Einzellast, die Last 5 besitzt eine redundante Versorgung über zwei getrennte Einzeladern. Die Last 5 kann dabei ein elektrischer Verbraucher sein, dessen Funktionsweg besonders sicherheitsrelevant ist, beispielsweise eine elektrische Bremse oder eine Steuereinheit für eine Antiblockierregelung.

In Figur 2 ist ein erstes Ausführugsbeispiel der Erfindung dargestellt und dieses Ausführungsbeispiel weist dieselben Verbraucher 1 bis 8 auf. Der Anschluß des Kabelbaums erfolgt wiederum an einen Sammelstecker 11, der über eine Verbindung 12 mit der Spannungsversorgungseinrichtung 13 in Verbindung steht, oder direkt mit der Batterie, dem Generator oder einem Verteiler verbunden ist. Der Kabelbaum 14 besteht dabei aus einem Kabelstamm, bei dem die Einzeladerquerschnitte in den Bereichen A, B und C zusammengefaßt sind. Im Bereich A ist der Querschnitt des Kabelbaums am größten, im Bereich B am zweitgrößten und im Bereich C am drittgrößten. Im Bereich E ist wie beim Beispiel nach Figur 1 lediglich eine Einzelader vorhanden.

Zwischen dem Kabelbaum und den Lasten bzw. Verbrauchern 1 bis 8 sind überlastgeschützte Endstufen A 1/2, B 3/4/5 und C/5/6/7/8 eingebaut. Diese überlast-geschützten Endstufen werden extern angesteuert, beispielsweise von einem zentralen Steuergerät. Sie schalten die ihnen zugeordneten Lasten an den betreffenden Bereich des Kabelbaumes. Die überlastgeschützten Endstufen stellen außerdem sicher, daß keine Kurzschlüsse o.ä. auftreten.

Die Last 5 wird beim Ausführungsbeispiel nach Figur 2 über unterschiedliche Kabelbaumäste B und C sowie die zugehörigen überlastgeschützten Endstufen redundant versorgt. Durch diese redundante Versorgung über unterschiedliche Kabelbaumäste wird eine besonders sichere und zuverlässige Spannungsversorgung auch bei möglicherweise auftretenden Störungen gewährleistet.

In Figur 3 ist ein zweites Ausführungsbeispiel der Erfindung mit einem Kabelbaum 15 dargestellt, das bis zum Bereich B dem Ausführungsbeispiel nach Figur 2 entspricht. Am Ende des Kabelbaumastes bzw. des Bereiches B befindet sich hier eine überlastgeschützte Endstufe B1, die über einen weiteren Kabelbaumast bzw. Bereich B1 a mit der Endstufe B3/4/5 verbunden ist. Weiterhin führt der Kabelbaumast B über den Kabelbaumast C mit dünnerem Querschnitt zu dem überlastgeschützten Schalter B5/6/7/8. An diesen überlastgeschützten Schalter sind sowohl die Lasten 6 und 7 als auch die Last A über die Einzelader E angeschlossen als auch die Last 5, die außerdem über den überlastgeschützten Schalter B3/4/5 und den Kabelbaumast B1 a mit dem überlastgeschützten Schalter B1 in Verbindung steht. Die Verbraucher 3 und 4 werden ebenfalls über den überlastgeschützten Schalter B3/4/5 versorgt.

Die Anpassung der Querschnitte des Kabelbaumstamms A sowie der Kabelbaumäste B1 und C können wiederum anhand der zu erwartenden Verbrauchsleistungen der einzelnen Verbraucher festgelegt werden. Mit dem in Figur 3 dargestellten Kabelbaum mit Kabelstamm und Kabelästen wird das mögliche Einsparungspotential für das Leitermaterial vollständig ausgenutzt.

Eine besonders kostengünstige Lösung für den Aufbau des Kabelbaums kann dadurch erreicht werden, daß die überlastgeschützten Halbleiterschalter in die Stellglieder verlagert werden und an den Abzweigungen der Einzeladern die Ader bzw. der Kabelast direkt über einen kurzen Abschnitt als Sicherung ausgeführt werden. Falls ein Kurzschluß entsteht, müßte die Einzelader über ein Sicherungselement an den Kabelstamm oder den Kabelast angeschlagen werden. Damit können Sicherungen und Kontakte eingespart werden, die derzeit in Kabelbäumen im Kraftfahrzeug benötigt werden, bei denen jeder Verbraucher einzeln abgesichert ist, wobei eine Vielzahl dieser Sicherungen im üblichen Betriebszustand nie aktiv werden.

## Patentansprüche

1. Elektrisch leitendes Kabel zur Herstellung einer Verbindung zwischen Verbrauchern und einer Spannungsversorgungseinrichtung, mit einem gemeinsamen Stecker, an den die elektrischen Verbraucher anschließbar sind, **dadurch gekennzeichnet, daß** das Kabel in Abschnitte unterteilt ist, in denen es unterschiedliche Querschnitte aufweist, wobei die Querschnitte vom Stecker zu den Verbrauchern hin abnehmen.

2. Elektrisch leitendes Kabel nach Anspruch 1, **dadurch gekennzeichnet, daß** sich an den Abschnittsenden Verzweigungsstellen befinden, an denen jeweils überlastgeschützte Schaltmittel angeordnet sind, die am Ende der abzweigenden Einzelader befindlichen Lasten Schalten und/oder steuern.

3. Elektrisch leitendes Kabel nach Anspruch 2, **dadurch gekennzeichnet, daß** die überlastgeschützten Schaltern Halbleiterschalter sind, insbesondere als Highsideschalter ausgelegte Halbleiter.

4. Elektrisch leitendes Kabel nach Anspruch 3, **dadurch gekennzeichnet, daß** die Halbleiterschalter direkt auf dem leitenden Material des Kabels angeordnet sind.

5. Elektrisch leitendes Kabel nach einem der vorhergehenden Ansprüche, **dadurch gekennzeichnet, daß** das Kabel einen Kabelbaum mit Kabelstamm und Kabelästen bildet, wobei wenigstens einer der Kabeläste über eine Verzweigungsstelle und einen zugehörigen überlastgeschützten Halbleiter ausgekoppelt ist und der Kabelstamm sowie die Kabeläste unterschiedliche Querschnitte aufweisen.

6. Elektrisch leitendes Kabel nach Anspruch 5, **dadurch gekennzeichnet, daß** die unterschiedlichen Kabeläste zur Versorgung verschiedener Verbraucher und/oder zur redundanten Versorgung eines einzigen, insbesondere eines sicherheitsrelevanten Verbrauchers dienen.

7. Elektrisch leitendes Kabel nach einem der vorhergehenden Ansprüche 3-6, **dadurch gekennzeichnet, daß** die überlastgeschützten Halbleiter in Stellglieder verlagert werden, die den Lasten zugeordnet sind und an den Abzweigungen der Einzeladern jede Ader direkt über einen kurzen Abschnitt als Sicherung ausgeführt ist.

8. Elektrisch leitendes Kabel nach einem der vorhergehenden Ansprüche 3-7, **dadurch gekennzeichnet, daß** die Halbleiter direkt auf dem Kabelbaumkupfer als verpackte Bauelemente oder als Chips, zur Verlustleistungsabführung, verbunden sind.

9. Elektrisch leitendes Kabel nach einem der vorhergehenden Ansprüche, **dadurch gekennzeichnet, daß** es in einem Fahrzeug eingesetzt wird, zur Herstellung der Spannungsversorgung der elektrischen Verbraucher des Fahrzeugbordnetzes aus der Batterie und/oder des Generators, oder einem Verteilerpunkt.

## Claims

1. Electrically conductive cable for forming a connection between loads and a voltage supply device, having a common plug to which the electrical loads can be connected, **characterized in that** the cable is divided into sections in which it has different cross sections, the cross section decreasing from the plug towards the loads.

2. Electrically conductive cable according to Claim 1, **characterized in that** at the ends of the sections there are branching points at each of which overload-protected switching means which switch and/or control loads located at the end of the branching individual conductor are arranged.

3. Electrically conductive cable according to Claim 2, **characterized in that** the overload-protected switches are semiconductor switches, in particular semiconductor switches configured as high side switches.

4. Electrically conductive cable according to Claim 3, **characterized in that** the semiconductor switches are arranged directly on the conductive material of the cable.

5. Electrically conductive cable according to one of the preceding claims, **characterized in that** the cable forms a cable harness with cable trunk and cable branches, at least one of the cable branches exiting via a branching point and an associated overload-protected semiconductor, and the cable trunk and the cable branches having different cross sections.

6. Electrically conductive cable according to Claim 5, **characterized in that** the different cable branches are used to supply different loads and/or to redundantly supply a single load, in particular a safety-related load.

7. Electrically conductive cable according to one of the preceding Claims 3 to 6, **characterized in that** the overload-protected semiconductors are moved into actuating elements which are assigned to the loads and each conductor is lead out directly at the branches of the individual conductors as a fuse over a short section.

8. Electrically conductive cable according to one of the preceding Claims 3 to 7, **characterized in that** the semiconductors are connected directly to the cable harness copper as packed components or as chips, in order to conduct away dissipated power.

9. Electrically conductive cable according to one of the preceding claims, **characterized in that** it is used in a vehicle, for forming the voltage supply of electrical loads of the vehicle's on-board power system from the battery and/or the generator, or a distribution point.

## Revendications

1. Câble électro-conducteur pour la réalisation d'une liaison entre les consommateurs et une installation d'alimentation en tension, comportant un connecteur commun auquel les consommateurs électriques se connectent,
**caractérisé en ce que**
le câble est subdivisé en segments dans lesquels il présente des sections différentes, les sections allant en se réduisant depuis le connecteur jusqu'aux consommateurs.

2. Câble électro-conducteur selon la revendication 1,
**caractérisé en ce qu'**
aux extrémités des segments se trouvent des points de dérivation sur lesquels sont disposés des moyens de commutation respectivement protégés contre la surcharge, qui commutent et/ou commandent les charges qui se trouvent à l'extrémité des conducteurs individuels en dérivation.

3. Câble électro-conducteur selon la revendication 2,
**caractérisé en ce que**
les commutateurs protégés contre la surcharge sont des commutateurs à semi-conducteurs, en particulier des semi-conducteurs conçus en tant que commutateurs côté haut.

4. Câble électro-conducteur selon la revendication 3,
**caractérisé en ce que**
les commutateurs à semi-conducteurs sont disposés directement sur la matière conductrice du câble.

5. Câble électro-conducteur selon l'une des revendications précédentes,
**caractérisé en ce que**
le câble forme une arborescence de câble avec tronc de câble et branches de câble, dans laquelle au moins l'une des branches de câble est découplée par un point de dérivation et un semi-conducteur associé protégé contre la surcharge et le tronc de câble ainsi que les branches de câble présentent des sections différentes.

6. Câble électro-conducteur selon la revendication 5,
**caractérisé en ce que**
les branches différentes de câble servent à l'alimentation de différents consommateurs et/ou à l'alimentation redondante d'un seul consommateur, en particulier un consommateur concernant la sécurité.

7. Câble électro-conducteur selon l'une des revendications précédentes 3-6,
**caractérisé en ce que**
les semi-conducteurs protégés contre la surcharge sont déplacés dans des composants de réglage associés aux charges et, sur les dérivations des conducteurs individuels, chaque conducteur est réalisé directement en tant que fusible sur un court segment.

8. Câble électro-conducteur selon l'une des revendications précédentes 3, 7,
**caractérisé en ce que**
les semi-conducteurs sont reliés directement, sur le cuivre de l'arborescence de câble, en tant que composants empaquetés ou que puces, à l'évacuation des pertes en puissance.

9. Câble électro-conducteur selon l'une des revendications précédentes,
**caractérisé en ce qu'**
il est utilisé sur un véhicule pour la réalisation de l'alimentation en tension des consommateurs électriques du réseau de bord du véhicule à partir de la batterie et/ou du générateur ou d'un point distributeur.
